# EUROPÄISCHE PATENTSCHRIFT

(11) **EP 3 345 694 B1**
(45) Veröffentlichungstag und Bekanntmachung des Hinweises auf die Patenterteilung: **22.05.2024**
(21) Anmeldenummer: 17150435.0
(22) Anmeldetag: 05.01.2017
(51) Int. Cl.: B21K 21/12, B21J 5/08, B21K 1/06

(54) **VERFAHREN UND VORRICHTUNG ZUM INSBESONDERE ABSCHNITTWEISEN VERDICKEN EINER PLASTISCH VERFORMBAREN HOHLKÖRPERWAND EINES HOHLKÖRPERS SOWIE FERTIGUNGSVERFAHREN UND MASCHINE ZUM FERTIGEN EINES HOHLKÖRPERS**
METHOD AND DEVICE FOR LOCALLY THICKENING A HOLLOW BODY
PROCÉDÉ ET DISPOSITIF POUR ÉPAISSIR LOCALLEMENT UN CORPS CREUX

(43) Veröffentlichungstag der Anmeldung: 11.07.2018
(73) Patentinhaber: FELSS Systems GmbH, 75203 Königsbach-Stein (DE)
(72) Erfinder: Michi, Werner, 75248 Ölbronn-Dürrn (DE); Wachter, Jörg, 75210 Keltern (DE); Beihofer, Dennis, 75236 Kämpfelbach (DE); Grupp, Phillip, 75245 Neulingen (DE); Marré, Michael, 76189 Karlsruhe (DE)
(74) Vertreter: Kohler Schmid Möbus Patentanwälte

(56) Entgegenhaltungen:
- DE-A1-102005 050 946
- DE-C- 439 258
- JP-A- S57 165 155
- JP-A- 2000 071 043
- JP-A- 2012 045 565
- US-A1- 2013 040 161

## Beschreibung

Die Erfindung betrifft ein Verfahren gemäß dem Oberbegriff von Patentanspruch 1 zum insbesondere abschnittweisen Verdicken einer plastisch verformbaren Hohlkörperwand eines Hohlkörpers, wobei die Hohlkörperwand längs einer Hohlraumachse eines von der Hohlkörperwand begrenzten Hohlraums des Hohlkörpers in einer axialen Richtung verläuft.

Die Erfindung betrifft außerdem eine Vorrichtung gemäß dem Oberbegriff von Patentanspruch 10 zum insbesondere abschnittweisen Verdicken einer plastisch verformbaren Hohlkörperwand eines Hohlkörpers, wobei die Hohlkörperwand längs einer Hohlraumachse eines von der Hohlkörperwand begrenzten Hohlraums des Hohlkörpers in einer axialen Richtung verläuft.

Die Erfindung betrifft des Weiteren ein Fertigungsverfahren zum Fertigen eines Hohlkörpers, im Rahmen dessen von dem vorstehenden Verfahren Gebrauch gemacht wird sowie eine Maschine zum Fertigen eines Hohlkörpers, die eine Vorrichtung der vorstehenden Art aufweist.

Die Notwendigkeit, eine Hohlkörperwand eines Hohlkörpers zu verdicken, besteht beispielsweise in Fällen, in denen die Hohlkörperwand wenigstens in einem Teilbereich eine erhöhte Steifigkeit aufweisen muss und/oder in Fällen, in denen ein bestimmter Bereich der Hohlkörperwand mit besonderen Funktionseinrichtungen, etwa mit einer Verzahnung oder mit einem Gewinde, zu versehen ist. Hohlkörper dieser Art sind beispielsweise Hohlwellen, wie sie in der Fahrzeugtechnik als Antriebswellen und dabei unter anderem als Seitenwellen verwendet werden.

Gattungsgemäßer Stand der Technik ist offenbart in DE 10 2005 050 946 A1. Diese Druckschrift offenbart ein Verfahren zum Umformen eines Rohr- und/oder Stangenelements. Im Rahmen des vorbekannten Verfahrens wird ein Rohrelement axial gestaucht und mit einem endseitigen Flansch versehen. Zu diesem Zweck wird das Rohrelement in einem Matrizenelement angeordnet, das mit einem ersten Abschnitt einer axial verlaufenden Matrizenöffnung das Rohrelement passgenau umgibt. In einem an den ersten Abschnitt anschließenden zweiten Abschnitt ist die Matrizenöffnung gegenüber dem ersten Abschnitt unter Ausbildung einer Ausnehmung radial erweitert. Während des Umformprozesses sitzt das Rohrelement passgenau auf einem Dorn auf. Zur Umformung wird das Rohrelement mittels eines Presswerkzeugs in axialer Richtung beaufschlagt. Aufgrund der Beaufschlagung durch das Presswerkzeug fließt plastifiziertes Material des Rohrelements unter Ausbildung des endseitigen Flansches in die Ausnehmung des Matrizenelements. Infolge einer von dem Matrizenelement zeitgleich mit der axialen Beaufschlagung des Rohrelements relativ zu dem Rohrelement ausgeführten axialen Bewegung verlängert sich der an dem Rohrelement erstellte Flansch in axialer Richtung.

Weiterer Stand der Technik ist bekannt aus JP S57 165155 A und JP 2012 045565 A.

JP S57 165155 A offenbart ein Verfahren und eine Vorrichtung zum Anformen eines Flansches an ein axiales Ende eines hohlzylindrischen Werkstücks. Das umzuformende Werkstück sitzt auf einem Dorn auf und ist zu Bearbeitungszwecken gemeinsam mit dem Dorn in einer Aufnahme einer Außenform angeordnet. Die Aufnahme der Außenform besitzt einen oberen axialen Abschnitt größeren Durchmessers sowie einen damit konzentrischen unteren axialen Abschnitt kleineren Durchmessers. Der kleinere Durchmesser der Aufnahme der Außenform entspricht dem Außendurchmesser des unverformten Werkstücks. An dem Übergang zwischen dem oberen axialen Abschnitt und dem unteren axialen Abschnitt der Aufnahme der Außenform ist aufgrund der unterschiedlichen Durchmesser eine ringförmige Schulter ausgebildet. Zur Erstellung des Flansches taucht bei in axialer Richtung stationärer Außenform ein mit dem Dorn konzentrischer Hohlstempel, dessen Innendurchmesser dem Außendurchmesser des Dorns und dessen Außendurchmesser dem Durchmesser des oberen axialen Abschnitts der Aufnahme der Außenform entspricht, in den oberen axialen Abschnitt der Aufnahme an der Außenform ein und beaufschlagt das obere Ende des Werkstücks in axialer Richtung. Infolgedessen fließt Material des Werkstücks unter Ausbildung des Flansches am oberen Ende des Werkstücks in den an dem oberen axialen Abschnitt der Aufnahme der Außenform ausgebildeten Raum, der seinerseits begrenzt wird von der voreilenden Stirnfläche des Hohlstempels, der Innenwand des oberen axialen Abschnitts der Aufnahme der Außenform und der ringförmigen Schulter am Übergang zwischen dem oberen axialen Abschnitt und dem unteren axialen Abschnitt der Aufnahme der Außenform.

JP 2012 045565 A betrifft ein Verfahren und eine Vorrichtung zum Verdicken eines axialen Endabschnitts eines Rohres. Das umzuformende Rohr wird auf einen Dorn aufgeschoben und dort in axialer Richtung festgelegt. Anschließend werden vier Segmente einer Außenform in radialer Richtung des Rohres aus einer rohrfernen in eine rohrnahe Position zugestellt. An ihrer dem Rohr zugewandten Seite sind die Segmente der Außenform abgestuft. Über eine an dem zu verdickenden Ende des Rohres in axialer Richtung des Rohres verlaufende Teillänge springen die Segmente der Außenform gegenüber einer axialen Restlänge der Segmente in radialer Richtung des Rohres zurück. An dem Übergang zwischen der zurückspringenden Teillänge und der axialen Restlänge der Segmente ergibt sich eine ringförmig um das Rohr verlaufende Schulter. In der rohrnahen Position der Segmente der Außenform begrenzen die zurückspringende Teillänge der Segmente, die Außenwand des Rohres und die Schulter an dem Übergang zwischen der zurückspringenden Teillänge und der axialen Restlänge der Segmente einen das Rohr konzentrisch umschließenden hohlzylindrischen Raum. Die axiale Restlänge der Segmente liegt an der Außenwand des Rohres an. Zum Verdicken des axialen Endabschnitts des Rohres wird dieses zunächst mittels einer im Innern des Dorns untergebrachten Heizvorrichtung erwärmt. Anschließend wird ein Hohlstempel in axialer Richtung des Rohres gegen die Stirnfläche des zu verdickenden axialen Endabschnitts des Rohres bewegt. Der Hohlstempel taucht dabei in den an der Außenseite des Rohres zwischen der Rohrwand und den Segmenten der Außenform ausgebildeten hohlzylindrischen Raum ein. In diesen Raum fließt aufgrund der Beaufschlagung des Rohres durch den Hohlstempel Material des Rohres unter Ausbildung der gewünschten Verdickung der Rohrwand. Die Außenform mit ihren Segmenten ist während des Umformprozesses in axialer Richtung des Rohres stationär.

Derzeit gebräuchlich sind außerdem Verfahren und Vorrichtungen, mittels derer an Hohlwellen axiale Abschnitte mit unterschiedlicher Wanddicke dadurch erzeugt werden, dass die Wand eines Wellenrohlings in einem axialen Abschnitt dickenreduziert wird, während in einem anderen axialen Abschnitt des Wellenrohlings die ursprüngliche Wanddicke erhalten bleibt. Im Einzelnen können dabei Verfahren der Kaltumformung, beispielsweise das Rundkneten, zur Anwendung kommen.

Die Aufgabe der vorliegenden Erfindung besteht ausgehend von dem gattungsgemäßen Stand der Technik darin, Verfahren und Vorrichtungen zum insbesondere abschnittweisen Verdicken einer plastisch verformbaren Hohlkörperwand eines Hohlkörpers und zur Fertigung eines Hohlkörpers mit einer insbesondere abschnittweise verdickten Hohlkörperwand bereitzustellen, die es ermöglichen, Verdickungen hoher Qualität mit variabler axialer Länge zu erzeugen.

Erfindungsgemäß gelöst wird diese Aufgabe durch die Verfahren gemäß den unabhängigen Patentansprüchen 1 und 8 sowie durch die Vorrichtungen gemäß den unabhängigen Patentansprüchen 10 und 13.

Gemäß den unabhängigen Patentansprüchen wird an einer Hohlkörperwand gezielt Material angehäuft. Zu diesem Zweck wird der betreffende Hohlkörper mit der noch unverdickten Hohlkörperwand in einer Aufnahme einer Außenform angeordnet. Die Aufnahme der Außenform besitzt eine Aufnahmewand, die an der Außenseite der in der Aufnahme angeordneten Hohlkörperwand in der axialen Richtung verläuft. Eine erste Teillänge der Aufnahmewand erstreckt sich nahe der Hohlkörperwand parallel zu dieser und bildet eine äußere Stützfläche für die unverdickte Hohlkörperwand aus. Eine zweite Teillänge der Aufnahmewand ist gegenüber der ersten Teillänge der Aufnahmewand unter Erweiterung der Aufnahme radial nach außen versetzt und begrenzt einen aufgrund des Versatzes ausgebildeten Ausweichraum der Außenform. An der Innenseite der unverdickten Hohlkörperwand wird ein innerer Stützkörper derart angeordnet, dass er mit einer an der Innenseite der Hohlkörperwand in der axialen Richtung und dabei insbesondere parallel zu der Hohlkörperwand verlaufenden Stützkörperfläche eine innere Stützfläche für die Hohlkörperwand ausbildet. Der innere Stützkörper und die an diesem vorgesehene innere Stützfläche liegen dabei in der axialen Richtung sowohl auf Höhe der äußeren Stützfläche als auch auf Höhe des Ausweichraums der Außenform. Bei der sich damit ergebenden gegenseitigen Anordnung des Hohlkörpers beziehungsweise der Hohlkörperwand einerseits und der Außenform und des inneren Stützkörpers andererseits wird der Hohlkörper mittels zweier Beaufschlagungsorgane an Beaufschlagungsstellen jeweils in der axialen Richtung mit einer Druckkraft beaufschlagt, indem die Beaufschlagungsorgane mit einer Stauchbewegung in der axialen Richtung aufeinander zubewegt werden.

Die Beaufschlagungsstellen an dem Hohlkörper sind in der axialen Richtung voneinander beabstandet und der Ausweichraum der Außenform ist zwischen den Beaufschlagungsstellen angeordnet. Unter der Wirkung der Stauchbewegung der Beaufschlagungsorgane wird Material der Hohlkörperwand zwischen den Beaufschlagungsstellen im Bereich des Ausweichraums der Außenform plastifiziert und plastifiziertes Material der Hohlkörperwand fließt unter Verdicken der Hohlkörperwand in den Ausweichraum der Außenform. Durch entsprechende Steuerung des motorischen Antriebs der Beaufschlagungsorgane wird eine kontinuierliche Stauchbewegung erzeugt. Eine kontinuierliche Stauchbewegung ist mit einem kontinuierlichen Materialfluss in den Ausweichraum der Außenform verbunden. Gleichzeitig sorgt der innere Stützkörper vorzugsweise dafür, dass der Querschnitt des von der Hohlköperwand begrenzten Hohlraums insbesondere auf Höhe des Ausweichraums der Außenform im Wesentlichen unverändert bleibt.

Der Hohlkörper wird in der axialen Richtung durch ein Beaufschlagungsorgan beaufschlagt, welches gegenüber der Außenseite der Hohlkörperwand radial nach außen vorsteht und den Ausweichraum der Außenform in der axialen Richtung begrenzt. Infolgedessen kann die axiale Erstreckung des Ausweichraums vergrößert werden.

Erfindungsgemäß ist zu diesem Zweck vorgesehen, dass zusätzlich zu der kontinuierlichen Stauchbewegung der Beaufschlagungsorgane eine axiale Relativbewegung der die kontinuierliche Stauchbewegung ausführenden Beaufschlagungsorgane einerseits und der Außenform andererseits in der axialen Richtung ausgeführt wird, indem der kontinuierlichen Stauchbewegung der die kontinuierliche Stauchbewegung ausführenden Beaufschlagungsorgane eine von der Außenform in der axialen Richtung ausgeführte Bewegung überlagert wird. Über den Betrag der axialen Relativbewegung der Beaufschlagungsorgane und der Außenform kann die axiale Erstreckung der an der Hohlkörperwand erzeugten Verdickung definiert werden. Durch die Stauchbewegung der Beaufschlagungsorgane plastifiziertes Material der Hohlkörperwand fließt in den sich aufgrund der axialen Relativbewegung der die kontinuierliche Stauchbewegung ausführenden Beaufschlagungsorgane einerseits und der Außenform andererseits stetig vergrößernden Ausweichraum der Außenform, wo sich folglich die Verdickung der Hohlkörperwand kontinuierlich über die gewünschte axiale Länge aufbauen kann.

Die Stauchbewegung der Beaufschlagungsorgane ist erfindungsgemäß kraftgesteuert.

Grundlage für die Kraftsteuerung der Stauchbewegung ist der Betrag der Umformkraft, die mittels der Beaufschlagungsorgane in die umzuformende Hohlkörperwand eingeleitet wird. Bei Erreichen eines Grenzwertes der Umformkraft, der indiziert, dass der Ausweichraum der Außenform vollständig mit plastifiziertem Material der Hohlkörperwand gefüllt ist, wird eine Vergrößerung des Ausweichraums eingeleitet und dadurch die Voraussetzung dafür geschaffen, dass weiteres plastifiziertes Wandmaterial in den Ausweichraum fließen kann. Der Grenzwert der Umformkraft bei der Kraftsteuerung des Umformprozesses kann insbesondere empirisch ermittelt werden.

Die axiale Relativbewegung der Beaufschlagungsorgane und der Außenform wird mittels eines gesteuerten motorischen Antriebs ausgeführt.

Das erfindungsgemäße Verfahren kann insbesondere als Verfahren der Kaltumformung ausgestaltet sein. Umgeformt werden Hohlkörper aus beliebigen plastisch verformbaren Materialen, insbesondere Hohlkörper, die zumindest Wände aus plastisch verformbarem Metall aufweisen.

Als innerer Stützkörper kommt beispielsweise ein Dorn, als Beaufschlagungsorgane kommen Stempel in Frage. Als motorischer Antrieb zur Erzeugung der Stauchbewegung der Beaufschlagungsorgane kann insbesondere ein steuerbarer hydraulischer Antrieb vorgesehen sein. Aber auch andere steuerbare Antriebsbauarten sind denkbar.

Vorzugsweise umfasst der motorische Antrieb der Beaufschlagungsorgane zwei Antriebseinheiten, von denen jede einem der Beaufschlagungsorgane zugeordnet ist und die beispielsweise mittels einer numerischen Steuerung aufeinander abgestimmt gesteuert werden. Die numerische Steuerung für die Beaufschlagungsorgane kann in eine übergeordnete Vorrichtungs- beziehungsweise Werkzeugsteuerung oder in eine übergeordnete Maschinensteuerung integriert sein.

Der umzuformende Hohlkörper ist vorzugsweise in der axialen Richtung an wenigstens einem Ende offen. In Abhängigkeit von der Position, welche der Ausweichraum der Außenform gegenüber der zu verdickenden Hohlkörperwand in der axialen Richtung einnimmt, lassen sich in der beschriebenen Weise unterschiedliche axiale Abschnitte der Hohlkörperwand verdicken.

Besondere Ausführungsarten der Verfahren und Vorrichtungen nach den unabhängigen Patentansprüchen ergeben sich aus den abhängigen Patentansprüchen 2 bis 7, 9, 11 und 12.

Ausweislich Patentanspruch 2 werden erfindungsgemäß verschiedene Möglichkeiten zur Erzeugung der Stauchbewegung der Beaufschlagungsorgane einander ergänzend oder alternativ genutzt. Im Einzelnen ist vorgesehen, dass durch entsprechende Steuerung des motorischen Antriebs der Beaufschlagungsorgane eines der Beaufschlagungsorgane in Richtung auf das andere, in der axialen Richtung stationäre Beaufschlagungsorgan bewegt wird und/oder dass beide Beaufschlagungsorgane gleichzeitig und dabei gegenläufig in der axialen Richtung bewegt werden und/oder dass beide Beaufschlagungsorgane gleichzeitig und dabei gleichläufig und mit unterschiedlichen Geschwindigkeiten in der axialen Richtung bewegt werden. In jedem Fall verringert sich der in der axialen Richtung bestehende Abstand der Beaufschlagungsorgane und die Hohlkörperwand wird druckbeaufschlagt und in einem zwischen den Beaufschlagungsstellen angeordneten Bereich plastifiziert. Das plastifizierte Material der Hohlkörperwand wird durch den inneren Stützkörper an einem Ausweichen in das Hohlrauminnere gehindert und fließt folglich unter Verdicken der Hohlkörperwand in den an der Außenseite der Hohlkörperwand angeordneten Ausweichraum der Außenform.

Grundsätzlich besteht die Möglichkeit, den Hohlkörper an beliebigen Stellen längs der Hohlraumachse des von der Hohlkörperwand begrenzten Hohlraums mit gegeneinander gerichteten Druckkräften zu beaufschlagen. Erfindungsgemäß bevorzugt wird ausweislich Patentanspruch 3 eine Druckbeaufschlagung des Hohlkörpers an wenigstens einer der für die Umformvorrichtung gut zugänglichen endseitigen radialen Stirnflächen des Hohlkörpers, insbesondere der Hohlkörperwand.

Im Interesse einer möglichst kompakten Bauweise der erfindungsgemäßen Vorrichtung zum Verdicken der Hohlkörperwand ist vorgesehen, dass der Hohlkörper durch ein mit dem inneren Stützkörper einstückig ausgebildetes Beaufschlagungsorgan in der axialen Richtung mit einer Druckkraft beaufschlagt wird (Patentanspruch 4).

Ist eines der Beaufschlagungsorgane als Hohlorgan ausgebildet und mit einem in der axialen Richtung verlaufenden Organhohlraum versehen, so kann bei der Stauchbewegung der Beaufschlagungsorgane der innere Stützkörper in den Organhohlraum des betreffenden Beaufschlagungsorgans einlaufen. Sind der Querschnitt des Organhohlraums und der Querschnitt des inneren Stützkörpers aufeinander abgestimmt und ist das mit dem Hohlorgan zusammenwirkende Beaufschlagungsorgan einstückig mit dem inneren Stützkörper ausgebildet, so werden die beiden Beaufschlagungsorgane bei der Stauchbewegung durch den in dem Organhohlraum aufgenommenen inneren Stützkörper in der axialen Richtung relativ zueinander geführt (Patentanspruch 5).

Nach Abschluss der Umformung der Hohlkörperwand werden in bevorzugter Ausgestaltung der Erfindung die verdickte Hohlkörperwand beziehungsweise der Hohlkörper und die Außenform durch eine von der verdickten Hohlkörperwand beziehungsweise dem Hohlkörper und der Außenform in der axialen Richtung ausgeführte Relativbewegung voneinander getrennt (Patentanspruch 6).

Ergänzend oder alternativ ist erfindungsgemäß vorgesehen, dass die verdickte Hohlkörperwand beziehungsweise der Hohlkörper aus der Außenform entnommen wird, indem durch Teilung der Außenform in der axialen Richtung ausgebildete Außenformteile in der radialen Richtung unter Öffnen der Außenform relativ zueinander bewegt werden (Patentanspruch 7). Die letztgenannte Vorgehensweise wird insbesondere dann gewählt, wenn die Geometrie des umgeformten Hohlkörpers eine Entnahme des Hohlkörpers aus der Außenform allein durch eine Bewegung in der axialen Richtung nicht zulässt.

Für Fälle der letztgenannten Art weist die erfindungsgemäße Vorrichtung die in der axialen Richtung geteilte Außenform auf. Die durch die Teilung der Außenform ausgebildeten Außenformteile sind, vorzugsweise mittels eines steuerbaren motorischen Antriebs, in der radialen Richtung relativ zueinander bewegbar (Patentanspruch 11). Durch Relativbewegungen der Außenformteile in der radialen Richtung kann die Außenform wahlweise geöffnet oder geschlossen werden. In weiterer bevorzugter Ausgestaltung der erfindungsgemäßen Vorrichtung ist ausweislich Patentanspruch 12 ein durch Teilung der Außenform in radialer Richtung gebildeter erster axialer Außenformteil in axialer Richtung in Außenformteile geteilt, die, vorzugsweise mittels eines steuerbaren motorischen Antriebs, in radialer Richtung relativ zueinander bewegbar sind. Der erste axiale Außenformteil weist die erste, querschnittsreduzierte Teillänge der an der Außenform vorgesehenen Aufnahme für die Hohlkörperwand auf. Zusätzlich zu dem ersten axialen Außenformteil ergibt sich aufgrund der radialen Teilung der Außenform ein zweiter axialer Außenformteil. Der zweite axiale Außenformteil ist einstückig ausgebildet und mit dem Ausweichraum der Außenform versehen, wobei der Ausweichraum an dem zweiten axialen Außenformteil zu dem ersten axialen Außenformteil hin mündet und die Wand des Ausweichraums in der axialen Richtung derart verläuft, dass der zweite axiale Außenformteil und die in dem Ausweichraum ausgebildete Verdickung der Hohlkörperwand unter Austreten der Verdickung der Hohlkörperwand aus dem zweiten axialen Außenformteil relativ zueinander in der axialen Richtung bewegbar sind. Die beiden axialen Außenformteile sind einander in der axialen Richtung benachbart. Im Innern der beiden axialen Außenformteile ergänzen sich die erste Teillänge der Aufnahmewand und der Ausweichraum zu der gesamten für die Hohlkörperwand beziehungsweise den Hohlkörper vorgesehenen Aufnahme. Aufgrund seiner Einstückigkeit ist der zweite axiale Außenformteil frei von Trennfugen. Dieser Umstand ist insofern von Vorteil, als beim Verdicken einer Hohlkörperwand aufgrund des Fehlens von Trennfugen keine Trennfugen unerwünschterweise an der in dem Ausweichraum der Außenform erzeugten Verdickung der Hohlkörperwand abgebildet werden. Da von der zur Aufnahme der Hohlkörperwand bestimmten Aufnahme der Außenform an dem zweiten axialen Außenformteil lediglich der Ausweichraum vorgesehen ist, also derjenige Teil der Aufnahme, der gegenüber einer in dem Ausweichraum der Außenform erzeugten Verdickung der Hohlkörperwand nicht querschnittsreduziert ist, kann der umgeformte Hohlkörper durch eine Bewegung in der axialen Richtung aus dem zweiten axialen Außenformteil entnommen werden.

Nachfolgend wird die Erfindung anhand beispielhafter schematischer Darstellungen näher erläutert. Es zeigen:
- Figuren 1A bis 4B: den Ablauf eines nicht erfindungsgemäßen Verfahrens zum abschnittweisen Verdicken einer Wand einer Hohlwelle und
- Figuren 5A bis 8B: den Ablauf einer ersten Variante eines erfindungsgemäßen Verfahrens zum abschnittweisen Verdicken der Wand einer Hohlwelle.

Gemäß Figur 1A weist eine andeutungsweise dargestellte und als Umformmaschine 1 ausgebildete Maschine eine erste Werkzeugaufnahme 2 sowie eine zweite Werkzeugaufnahme 3 auf. In der ersten Werkzeugaufnahme 2 ist ein Stempel 4 fixiert, die zweite Werkzeugaufnahme 3 haltert eine Bearbeitungseinheit 5, die ihrerseits aus einem Druckstück 6 und einem mit dem Druckstück 6 einstückig ausgebildeten und gegenüber dem Druckstück 6 querschnittsreduzierten Dorn 7 besteht. Der Dorn 7 besitzt ebenso wie das Druckstück 6 einen kreisförmigen Querschnitt. Aufgrund der Querschnittsreduzierung des Dorns 7 gegenüber dem Druckstück 6 bildet das Druckstück 6 eine umlaufende Schulter 8 aus.

Der Stempel 4 und das Druckstück 6 der Bearbeitungseinheit 5 bilden Beaufschlagungsorgane, wobei der Stempel 4 als Hohlorgan ausgebildet ist und als Organhohlraum einen Stempelhohlraum 9 aufweist. Der Stempelhohlraum 9 besitzt ebenso wie der Dorn 7 einen Kreisquerschnitt. Die Querschnittsgröße des Stempelhohlraums 9 übersteigt die Querschnittsgröße des Dorns 7 minimal.

Mittels einer motorischen Antriebseinheit 10 kann der Stempel 4 längs einer Bewegungsachse 11 bewegt werden. In entsprechender Weise dient eine motorische Antriebseinheit 12 dazu, die Bearbeitungseinheit 5 längs der Bewegungsachse 11 zu bewegen. Sowohl bei der motorischen Antriebseinheit 10 als auch bei der motorischen Antriebseinheit 12 handelt es sich in dem dargestellten Beispielsfall um einen Hydraulikantrieb herkömmlicher Bauart. Gemeinsam bilden die motorischen Antriebseinheiten 10, 12 einen motorischen Antrieb 13 für den Stempel 4 und die Bearbeitungseinheit 5 und somit für das Druckstück 6 und den Dorn 7. Eine programmierbare numerische Steuerung 14 des motorischen Antriebs 13 bzw. der motorischen Antriebseinheiten 10, 12 ist in Figur 1A andeutungsweise dargestellt.

Gemeinsam mit einer als Außenform vorgesehenen Armierung 15 bilden der Stempel 4 und die Bearbeitungseinheit 5 ein Umformwerkzeug 16. Das Umformwerkzeug 16 ist in sämtlichen der Figuren 1A bis 8B gezeigt, während die übrigen Teile der Umformmaschine 1 der Einfachheit halber lediglich in Figur 1A dargestellt sind.

Die Armierung 15 weist eine Aufnahme 17 mit einer Aufnahmewand 18 auf. Die Aufnahmewand 18 verläuft parallel zu der Bewegungsachse 11 des Stempels 4 und der Bearbeitungseinheit 5 und umfasst eine erste Teillänge 19 sowie eine sich an die erste Teillänge 19 längs der Bewegungsachse 11 anschließende und gegenüber der ersten Teillänge 19 unter Erweiterung der Aufnahme 17 radial nach außen versetzte zweite Teillänge 20. Die zweite Teillänge 20 der Aufnahmewand 18 begrenzt einen Ausweichraum 21 der Armierung 15. Das betreffende Zeichnungsdetail "A" von Figur 1A ist in Figur 1B vergrößert dargestellt.

Das Umformwerkzeug 16 dient als Vorrichtung zum abschnittweisen Verdicken einer plastisch verformbaren Hohlkörperwand eines Hohlkörpers, in dem dargestellten Beispielsfall zum abschnittweisen Verdicken einer aus plastisch verformbarem Stahl bestehenden Wand 22 einer Hohlwelle 23. Die Wand 22 begrenzt einen im Querschnitt kreisförmigen Hohlraum der Hohlwelle 23. Die Bewegungsachse 11 fällt mit der Hohlraumachse des Hohlraums zusammen und definiert mit ihrem Verlauf eine axiale Richtung.

Die Figuren 1A bis 4B veranschaulichen den Ablauf eines mittels der Umformmaschine 1 bzw. mittels des Umformwerkzeugs 16 realisierbaren und nicht erfindungsgemäßen Verfahrens zum abschnittweisen Verdicken der Wand 22 der Hohlwelle 23. Gegenüber diesen Verfahren abgewandelte Verfahren werden anhand der Figuren 5A bis 8B erläutert. Die unterschiedlichen Verfahrensstadien sind dabei jeweils sowohl mit einer Gesamtansicht des Umformwerkzeugs 16 als auch mit einem vergrößerten Zeichnungsdetail "A" dargestellt. Die Nummerierung der Gesamtansichten weist den Zusatz A auf, die Nummerierung der vergrößerten Zeichnungsdetails ist mit dem Zusatz B versehen.

Im Falle der Verfahrensvarianten gemäß den Figuren 1A bis 4B und 5A bis 8B wird zunächst die im unverformten Zustand befindliche Hohlwelle 23 von der Seite des Stempels 4 her in der axialen Richtung (längs der Bewegungsachse 11) in die Aufnahme 17 der Armierung 15 und dabei auf den im Innern der Aufnahme 17 bereits angeordneten Dorn 7 der Bearbeitungseinheit 5 geschoben. Der Stempel 4 ist zu diesem Zeitpunkt gegenüber der Armierung 15 in der axialen Richtung zurückgesetzt. Die Bearbeitungseinheit 5 nimmt gegenüber der Armierung 15 in der axialen Richtung die in den Figuren 1A, 5A dargestellte Position ein.

Die Wand 22 der Hohlwelle 23 besitzt in dem dargestellten Beispielsfall einen kreisringförmigen Querschnitt. Der Außendurchmesser der Wand 22 entspricht dem Durchmesser der Aufnahme 17 an der Armierung 15 und stimmt mit dem Durchmesser des Druckstücks 6 der Bearbeitungseinheit 5 überein. Der Innendurchmesser der Wand 22 entspricht dem Durchmesser des Dorns 7 der Bearbeitungseinheit 5. Die in die Aufnahme 17 der Armierung 15 eingeschobene Hohlwelle 23 sitzt demnach in radialer Richtung spielfrei auf dem Dorn 7 auf. An der Außenseite ist die Wand 22 der Hohlwelle 23 der Aufnahmewand 18 der Aufnahme 17 eng benachbart. In der axialen Richtung liegt die Hohlwelle 23 mit einer radialen Stirnfläche 24 der Wand 22 auf der um die Bewegungsachse 11 umlaufenden Schulter 8 des Druckstücks 6 auf.

Ausgehend von diesen Verhältnissen wird der Stempel 4 mittels des motorischen Antriebs 13 bzw. der motorischen Antriebseinheit 10 in der axialen Richtung zu der Hohlwelle 23 hin zugestellt, bis eine radiale Stirnfläche 25 des Stempels 4 an einer radialen Stirnfläche 26 der Wand 22 der Hohlwelle 23 zur Anlage kommt und die Hohlwelle 23 folglich mit einer betragsmäßig geringen Kraft zwischen dem Druckstück 6 bzw. der Schulter 8 der Bearbeitungseinheit 5 einerseits und dem Stempel 4 andererseits in der axialen Richtung eingespannt ist. Der Dorn 7 läuft bei der Bewegung des Stempels 4 mit seinem von dem Druckstück 6 abliegenden Ende in der axialen Richtung in den Stempelhohlraum 9 ein.

Die mittels des motorischen Antriebs 13 bzw. der motorischen Antriebseinheit 10 ausgeführte Zustellbewegung des Stempels 4 kann durch die numerische Steuerung 14 sowohl weggesteuert als auch kraftgesteuert werden. Im Falle einer wegabhängigen Steuerung wird der Stempel 4 ausgehend von seiner Anfangsposition über eine definierte Weglänge in der axialen Richtung verfahren. Bei einer kraftabhängigen Steuerung markiert der Kraftanstieg im Antriebsstrang des Stempels 4, der sich ergibt, wenn der Stempel 4 mit der radialen Stirnfläche 25 auf die radiale Stirnfläche 26 der Wand 22 der Hohlwelle 23 aufläuft, das Ende der Zustellbewegung.

Die beschriebene Zustellbewegung des Stempels 4 wird gleichermaßen im Rahmen des Verfahrens gemäß den Figuren 1A bis 4B und im Rahmen des Verfahrens gemäß den Figuren 5A bis 8B ausgeführt. Die sich am Ende der Zustellbewegung des Stempels 4 ergebenden Verhältnisse sind in den Figuren 1A, 1B und in den Figuren 5A, 5B dargestellt. Voneinander verschieden sind die anschließenden Verfahrensabläufe.

Im Rahmen des nicht erfindungsgemäßen Verfahrens gemäß den Figuren 1A bis 4B wird ausgehend von den Verhältnissen gemäß den Figuren 1A, 1B von dem Stempel 4 und dem Druckstück 6 eine Stauchbewegung in der axialen Richtung ausgeführt, indem das Druckstück 6 in der axialen Richtung zu dem in der axialen Richtung stationären Stempel 4 hin bewegt wird. Aufgrund der Stauchbewegung wird Material der Wand 22 der Hohlwelle 23 zwischen den Beaufschlagungsstellen an der Wand 22, d.h. zwischen den radialen Stirnflächen 24, 26 der Wand 22, plastifiziert und plastifiziertes Material der Wand 22 fließt in den zwischen den Beaufschlagungsstellen beziehungsweise den radialen Stirnflächen 24, 26 der Wand 22 angeordneten Ausweichraum 21 der Armierung 15. Ein anderweitiger Materialfluss wird an der Innenseite der Wand 22 durch den Dorn 7 verhindert, der als innerer Stützkörper für die Wand 22 der Hohlwelle 23 fungiert und der mit seiner achsparallelen Mantelfläche eine Stützkörperfläche bzw. eine innere Stützfläche für die Wand 22 ausbildet und mit dieser Fläche die Wand 22 der Hohlwelle 23 in der radialen Richtung abstützt. Entsprechend wirkt an der Außenseite der Wand 22 die erste Teillänge 19 der Aufnahmewand 18. Die erste Teillänge 19 der Aufnahmewand 18 bildet eine parallel zu der Wand 22 verlaufende äußere Stützfläche für die Wand 22 und stützt dementsprechend die Wand 22 der Hohlwelle 23 gleichfalls in radialer Richtung ab.

Die Stauchbewegung, das heißt die von dem Druckstück 6 relativ zu dem stationären Stempel 4 des Umformwerkzeugs 16 in der axialen Richtung ausgeführte Bewegung, endet, sobald der Ausweichraum 21 der Armierung 15 unter Ausbildung einer Verdickung 27 der Wand 22 mit plastifiziertem Material der Wand 22 gefüllt und damit das Verfahrensstadium gemäß den Figuren 2A, 2B erreicht ist.

Auch für die beschriebene Stauchbewegung des Stempels 4 und des Druckstücks 6 ist sowohl eine Wegsteuerung als auch eine Kraftsteuerung denkbar. Zur Wegsteuerung bedarf es der Hinterlegung einer beispielsweise empirisch ermittelten Verfahrweglänge des Druckstücks 6 in der numerischen Steuerung 14 des motorischen Antriebs 13. Sobald sich das Druckstück 6 in der axialen Richtung über die vorgegebene Weglänge bewegt hat, wird die zur Bewegung des Druckstücks 6 verwendete motorische Antriebseinheit 12 stillgesetzt.

Im Falle einer Kraftsteuerung der Stauchbewegung wird die motorische Antriebseinheit 12 für das Druckstück 6 abgeschaltet, sobald mittels einer entsprechenden Sensorik an der motorischen Antriebseinheit 12 derjenige Anstieg der motorischen Antriebskraft detektiert wird, der sich einstellt, wenn der Ausweichraum 21 der Armierung 15 mit plastifiziertem Material der Wand 22 gefüllt ist und ein weiterer Vorschub der Hohlwelle 23 in der axialen Richtung folglich blockiert wird.

Ausgehend von dem Verfahrensstadium gemäß den Figuren 2A, 2B wird der Stempel 4 mittels der motorischen Antriebseinheit 10 gegenüber der radialen Stirnfläche 26 der Wand 22 der Hohlwelle 23 in der axialen Richtung weggesteuert um diejenige Weglänge zurückgesetzt, über die sich die Verdickung 27 der Wand 22 in dem nachfolgenden Umformvorgang in der axialen Richtung verlängern soll.

Hat der Stempel 4 in der axialen Richtung seine Zielposition erreicht, wird die motorische Antriebseinheit 10 stillgesetzt und mittels der motorischen Antriebseinheit 12 wird eine erneute Stauchbewegung der vorstehend beschriebenen Art ausgeführt. Dabei wird mittels der motorischen Antriebseinheit 12 erneut das Druckstück 6 weggesteuert oder kraftgesteuert in der axialen Richtung gegenüber dem in dieser Richtung stationären Stempel 4 zugestellt, bis der aufgrund der vorausgegangenen Rückzugsbewegung des Stempels 4 vergrößerte Ausweichraum 21 der Armierung 15 wieder vollständig mit plastifiziertem Material der Wand 22 der Hohlwelle 23 gefüllt ist und sich damit die Verhältnisse gemäß den Figuren 3A, 3B ergeben haben.

In der beschriebenen Weise wird so oft verfahren, bis die an der Wand 22 der Hohlwelle 23 erzeugte Verdickung 27 die gewünschte Länge in der axialen Richtung aufweist. Während der gesamten intermittierend ausgeführten Stauchbewegung ist das Druckstück 6 über den Dorn 7 im Innern des Stempelhohlraums 9 in der axialen Richtung geführt. In dem dargestellten Beispielsfall wird in dem Ausweichraum 21 der Armierung 15 an der Wand 22 der Hohlwelle 23 eine Verdickung 27 aufgebaut, die an der Außenseite wellenförmig in der axialen Richtung verläuft. Bei jedem der Stauchhübe der von dem Stempel 4 und dem Druckstück 6 ausgeführten Stauchbewegung wird einer der axialen Wellenabschnitte der Verdickung 27 erzeugt. Durch eine sich an den Umformprozess anschließende Nachbearbeitung der Verdickung 27 kann bei Bedarf die Wellenform geebnet werden.

Ausgehend von den in den Figuren 4A, 4B veranschaulichten Verhältnisse am Ende des Umformprozesses wird der Stempel 4 in der axialen Richtung gegenüber der Armierung 15 im Eilgang in die Ausgangsposition, die er vor Beginn des Umformprozesses eingenommen hatte, zurückbewegt. Gleichzeitig oder im Anschluss an die Bewegung des Stempels 4 wird durch Betätigen der motorischen Antriebseinheit 12 die Bearbeitungseinheit 5 gemeinsam mit der auf dem Dorn 7 aufsitzenden Hohlwelle 23 so weit in der axialen Richtung vorgeschoben, bis die Hohlwelle 23 wenigstens teilweise außerhalb der Armierung 15 angeordnet und dadurch für eine Entnahme aus dem Umformwerkzeug 16 zugänglich ist.

Auch die Entnahme der umgeformten Hohlwelle 23 kann maschinell erfolgen. Zu diesem Zweck können Spannschalen 28, 29 eingesetzt werden, wie sie in Figur 4A stark schematisch dargestellt sind. Mittels eines entsprechenden numerisch gesteuerten Antriebs können die Spannschalen 28, 29 in radialer Richtung der umgeformten Hohlwelle 23 in Richtung von in Figur 4a dargestellten Doppelpfeilen zugestellt werden.

Ist die umgeformte Hohlwelle 23 mittels der motorischen Antriebseinheit 12 in der axialen Richtung hinreichend weit aus der Armierung 15 ausgeschoben, so werden die Spannschalen 28, 29 in der radialen Richtung der Hohlwelle 23 gegeneinander bewegt, bis sie die Hohlwelle 23 hinter der Verdickung 27 klemmen. Nun wird durch Betätigen der motorischen Antriebseinheit 12 die Bearbeitungseinheit 5 in axialer Richtung zurückbewegt und dadurch der Dorn 7 aus dem Innern der Hohlwelle 23 herausgezogen. Hat der Dorn 7 den Hohlraum der Hohlwelle 23 verlassen, so kann die umgeformte Hohlwelle 23 mittels der Spannschalen 28, 29 aus der Umformmaschine 1 entnommen werden. Zu diesem Zweck können die Spannschalen 28, 29 in der axialen Richtung verfahrbar und/oder schwenkbeweglich sein. Mit einer entsprechenden Bewegung der Spannschalen 28, 29 in der entgegengesetzten Richtung lässt sich anschließend eine noch unverformte Hohlwelle in die Umformmaschine 1 bzw. das Umformwerkzeug 16 zur Einleitung eines weiteren Umformprozesses der vorstehend beschriebenen Art einlegen.

Im Rahmen des erfindungsgemäßen Verfahrens gemäß den Figuren 5A bis 8B wird ausgehend von den Verhältnissen gemäß den Figuren 5A, 5B zunächst eine Stauchbewegung ausgeführt, indem das Druckstück 6 mittels der motorischen Antriebseinheit 12 in der axialen Richtung relativ zu dem in der axialen Richtung stationären Stempel 4 bewegt wird. Hat sich infolge der Relativbewegung des Druckstücks 6 und des Stempels 4 der Ausweichraum 21 der Armierung 15 unter Ausbildung der Verdickung 27 mit plastifiziertem Material der Wand 22 der Hohlwelle 23 gefüllt, wird nun aber nicht die motorische Antriebseinheit 12 stillgesetzt und der Stempel 4 gegenüber der radialen Stirnfläche 26 der Wand 22 der Hohlwelle 23 zurückgezogen.

Statt dessen wird, sobald der Ausweichraum 21 der Armierung 15 erstmalig mit plastifiziertem Material der Wand 22 gefüllt und dementsprechend das Verfahrensstadium gemäß den Figuren 6A, 6B erreicht ist, zusätzlich zu der bereits im Gange befindlichen Bewegung des Druckstücks 6 eine Bewegung des Stempels 4 in der axialen Richtung eingeleitet. Ausgelöst wird die zusätzliche Bewegung des Stempels 4 kraftgesteuert, sobald der Ausweichraum 21 der Armierung 15 mit plastifiziertem Material der Wand 22 gefüllt ist und folglich ein Anstieg der mittels der motorischen Antriebseinheit 12 aufgebrachten Umformkraft verzeichnet wird.

Die gemeinschaftliche Bewegung des Stempels 4 und des Druckstücks 6 schließt sich übergangslos an die erste Bewegungsphase an, in welcher ausschließlich das Druckstück 6 in der axialen Richtung bewegt wird.

In derjenigen Phase der Stauchbewegung, in welcher sich der Stempel 4 und das Druckstück 6 gemeinschaftlich in der axialen Richtung verlagern, bewegen sich der Stempel 4 und das Druckstück 6 gleichläufig, aber das Druckstück 6 bewegt sich mit höherer Geschwindigkeit als der Stempel 4. Infolge der Geschwindigkeitsdifferenz wird mittels des Stempels 4 und des Druckstücks 6 auf die Wand 22 der Hohlwelle 23 in der axialen Richtung eine Druckkraft ausgeübt, aufgrund derer Material der Wand 22 plastifiziert wird. Da sich der Stempel 4 und das Druckstück 6 gemeinsam in der axialen Richtung bewegen und da diese Bewegung relativ zu der Armierung 15 ausgeführt wird, vergrößert sich im Laufe der Stauchbewegung der von dem Stempel 4 begrenzte Ausweichraum 21 der Armierung 15. Die Erstreckung des Ausweichraums 21 nimmt in der axialen Richtung zu. Plastifiziertes Material der Wand 22 fließt stetig in den Ausweichraum 21. Auf diese Art und Weise wird an dem betreffenden axialen Ende der Wand 22 der Hohlwelle 23 die Verdickung 27 über die gewünschte axiale Länge erstellt. Durch den Dorn 7 wird die Wand 22 dabei an ihrer Innenseite, durch die erste Teillänge 19 der Aufnahmewand 18 an ihrer Außenseite in der radialen Richtung abgestützt.

Abweichend von der Erfindung wird die gemeinsame Bewegung des Stempels 4 und des Druckstücks 5 relativ zu der in der axialen Richtung stationären Armierung 15 ausgeführt.

Die als kontinuierliche Stauchbewegung ausgeführte Relativbewegung des Stempels 4 und des Druckstücks 6 sowie die zeitgleich mit der Stauchbewegung ausgeführte Relativbewegung zwischen dem Stempel 4 und dem Druckstück 6 einerseits und der in der axialen Richtung stationären Armierung 15 andererseits werden derart gesteuert, dass der sich im Laufe des Umformprozesses in der axialen Richtung längende Ausweichraum 21 der Armierung 15 permanent mit plastifiziertem Material der Wand 22 vollständig gefüllt ist. Infolgedessen wird die Verdickung 27 über ihre gesamte axiale Länge mit einer in der axialen Richtung ebenen und die Wand des Ausweichraums 21 exakt abbildenden achsparallelen Außenfläche erstellt.

In den Figuren 7A, 7B ist die Verdickung 27 an der Wand 22 des Hohlkörpers 23 gegenüber den Verhältnissen gemäß den Figuren 6A, 6B in der axialen Richtung verlängert, die endgültige Länge der Verdickung 27 ist aber noch nicht erreicht. Mit ihrer endgültigen axialen Länge ist die Verdickung 27 an dem betreffenden axialen Ende der Wand 22 der Hohlwelle 23 in den Figuren 8A, 8B gezeigt.

Mit Erreichen des Verfahrensstadiums gemäß den Figuren 8A, 8B wird die Geschwindigkeit des Stempels 4 durch entsprechende Ansteuerung der motorischen Antriebseinheit 10 derart erhöht, dass die Geschwindigkeit des Stempels 4 die Geschwindigkeit des Druckstücks 6 übersteigt. Infolgedessen hebt der Stempel 4 mit seiner radialen Stirnfläche 25 von der radialen Stirnfläche 26 der Wand 22 ab und bewegt sich im Eilgang in seine von der Armierung 15 in der axialen Richtung abliegende Ausgangsposition. Gleichzeitig wird die umgeformte Hohlwelle 23 durch die ihre Bewegung in der axialen Richtung unverändert fortsetzende Bearbeitungseinheit 5 aus der Armierung 15 ausgeschoben. Die außerhalb der Armierung 15 angeordnete Hohlwelle 23 kann in der vorstehend beschriebenen Weise mittels der in den Figuren 8A, 8B nicht dargestellten Spannschalen 28, 29 erfasst und aus dem Umformwerkzeug 16 bzw. aus der Umformmaschine 1 entnommen werden. Eine zu bearbeitende Hohlwelle 23 kann dem Umformwerkzeug 16 anschließend mittels der Spannschalen 28, 29 zugeführt werden.

Erfindungsgemäß wird der von dem Stempel 4 und dem Druckstück 6 ausgeführten Stauchbewegung eine von der Armierung 15 in der axialen Richtung relativ zu dem Stempel 4 und dem Druckstück 6 ausgeführte axiale Bewegung überlagert. Bei entsprechender Steuerung der axialen Bewegung der Armierung 15 vergrößert sich die Erstreckung des Ausweichraums 21 an der Armierung 15 in der axialen Richtung und die sich aufgrund der Stauchbewegung des Stempels 4 und des Druckstücks 6 in dem Ausweichraum 21 aufbauende Verdickung 27 an der Wand 22 der Hohlwelle 23 kann sich in der axialen Richtung längen.

Die umgeformte Hohlwelle 23 kann im Rahmen eines Fertigungsverfahrens einer Nachbearbeitung unterzogen werden. Insbesondere ist es denkbar, dass an der Verdickung 27 der Wand 22 der Hohlwelle 23 besondere Funktionseinrichtungen, wie beispielsweise ein Gewinde oder eine Getriebeverzahnung, erstellt werden.

## Patentansprüche

1. Verfahren zum insbesondere abschnittweisen Verdicken einer plastisch verformbaren Hohlkörperwand (22) eines Hohlkörpers (23), wobei die Hohlkörperwand (22) längs einer Hohlraumachse eines von der Hohlkörperwand (22) begrenzten Hohlraums des Hohlkörpers (23) in einer axialen Richtung verläuft,
• wobei der Hohlkörper (23) mit der unverdickten Hohlkörperwand (22) derart in einer mit einer Aufnahmewand (18) versehenen Aufnahme (17) einer Außenform (15, 31) angeordnet wird, dass die Aufnahmewand (18) an der Außenseite der Hohlkörperwand (22) in der axialen Richtung verläuft und mit einer in der axialen Richtung verlaufenden ersten Teillänge (19) eine parallel zu der Hohlkörperwand (22) verlaufende äußere Stützfläche für die unverdickte Hohlkörperwand (22) ausbildet und mit einer in der axialen Richtung verlaufenden zweiten Teillänge (20) einen Ausweichraum (21) der Außenform (15, 31) begrenzt, wobei die zweite Teillänge (20) der Aufnahmewand (18) unter Ausbildung des Ausweichraums (21) gegenüber der ersten Teillänge (19) der Aufnahmewand (18) unter Erweiterung der Aufnahme (17) radial nach außen versetzt ist,
• wobei an der Innenseite der unverdickten Hohlkörperwand (22) ein innerer Stützkörper (7) derart angeordnet wird, dass der innere Stützkörper (7) mit einer an der Innenseite der Hohlkörperwand (22) in der axialen Richtung verlaufenden Stützkörperfläche eine innere Stützfläche für die Hohlkörperwand (22) ausbildet, wobei die innere Stützfläche des inneren Stützkörpers (7) in der axialen Richtung auf Höhe der äußeren Stützfläche und auch auf Höhe des Ausweichraums (21) der Außenform (15, 31) angeordnet ist,
• wobei bei wirksamer radialer Abstützung der unverdickten Hohlkörperwand (22) an der äußeren Stützfläche der Außenform (15, 31) und bei wirksamer radialer Abstützung der Hohlkörperwand (22) an der inneren Stützfläche des inneren Stützkörpers (7) der Hohlkörper (23) mittels zweier Beaufschlagungsorgane (4, 6) an Beaufschlagungsstellen jeweils in der axialen Richtung mit einer Druckkraft beaufschlagt wird, indem die Beaufschlagungsorgane (4, 6) mit einer kontinuierlichen Stauchbewegung in der axialen Richtung aufeinander zubewegt werden, wobei die Beaufschlagungsstellen an dem Hohlkörper (23) in der axialen Richtung voneinander beabstandet sind, wobei zwischen den Beaufschlagungsstellen der Ausweichraum (21) der Außenform (15, 31) angeordnet ist und wobei ein Beaufschlagungsorgan (4, 6) gegenüber der Außenseite der Hohlkörperwand (22) radial nach außen vorsteht und den Ausweichraum (21) der Außenform (15, 31) in der axialen Richtung begrenzt und
• wobei aufgrund der Stauchbewegung der Beaufschlagungsorgane (4, 6) Material der Hohlkörperwand (22) zwischen den Beaufschlagungsstellen im Bereich des Ausweichraums (21) der Außenform (15, 31) plastifiziert wird und plastifiziertes Material der Hohlkörperwand (22) unter Verdicken der Hohlkörperwand (22) in den Ausweichraum (21) der Außenform (15, 31) fließt, und
• wobei zusätzlich zu der kontinuierlichen Stauchbewegung der Beaufschlagungsorgane (4, 6) eine axiale Relativbewegung der die kontinuierliche Stauchbewegung ausführenden Beaufschlagungsorgane (4, 6) einerseits und der Außenform (15, 31) andererseits in der axialen Richtung ausgeführt wird, indem der kontinuierlichen Stauchbewegung der die kontinuierliche Stauchbewegung ausführenden Beaufschlagungsorgane (4, 6) eine von der Außenform (15, 31) in der axialen Richtung ausgeführte Bewegung überlagert wird, wobei sich aufgrund der axialen Relativbewegung der die kontinuierliche Stauchbewegung ausführenden Beaufschlagungsorgane (4, 6) einerseits und der Außenform (15, 31) andererseits die in der axialen Richtung bestehende Erstreckung des Ausweichraums (21) der Außenform (15, 31) vergrößert,
**dadurch gekennzeichnet,**
• **dass** die Stauchbewegung der Beaufschlagungsorgane (4, 6) kraftgesteuert wird und
• **dass** eine Vergrößerung der in der axialen Richtung bestehenden Erstreckung des Ausweichraums (21) der Außenform (15, 31) eingeleitet wird, sobald der Betrag einer Umformkraft, die mittels der Beaufschlagungsorgane (4, 6) in die umzuformende Hohlkörperwand (22) eingeleitet wird, einen Grenzwert erreicht, der eine vollständige Füllung des Ausweichraums (21) der Außenform (15, 31) mit plastifiziertem Material der Hohlkörperwand (22) indiziert.

2. Verfahren nach Anspruch 1, **dadurch gekennzeichnet, dass** die Beaufschlagungsorgane (4, 6) mit der Stauchbewegung in der axialen Richtung aufeinander zubewegt werden,
• indem eines der Beaufschlagungsorgane (4, 6) in Richtung auf das andere, in der axialen Richtung stationäre Beaufschlagungsorgan (4, 6) bewegt wird oder
• indem die beiden Beaufschlagungsorgane (4, 6) gleichzeitig und dabei gegenläufig in der axialen Richtung bewegt werden oder
• indem die beiden Beaufschlagungsorgane (4, 6) gleichzeitig und dabei gleichläufig und mit unterschiedlichen Geschwindigkeiten in der axialen Richtung bewegt werden.

3. Verfahren nach einem der vorhergehenden Ansprüche, **dadurch gekennzeichnet, dass** der Hohlkörper (23) mittels wenigstens eines der Beaufschlagungsorgane (4, 6) an einer Beaufschlagungsstelle an einer endseitigen radialen Stirnfläche (24, 26) des Hohlkörpers (23) in der axialen Richtung mit einer Druckkraft beaufschlagt wird.

4. Verfahren nach einem der vorhergehenden Ansprüche, **dadurch gekennzeichnet, dass** der Hohlkörper (23) durch ein einstückig mit dem inneren Stützkörper (7) ausgebildetes Beaufschlagungsorgan (6) in der axialen Richtung mit einer Druckkraft beaufschlagt wird.

5. Verfahren nach einem der vorhergehenden Ansprüche, **dadurch gekennzeichnet, dass** der Hohlkörper (23) durch ein Beaufschlagungsorgan (4) in der axialen Richtung mit einer Druckkraft beaufschlagt wird, welches als Hohlorgan ausgebildet und mit einem in der axialen Richtung verlaufenden und wenigstens zu dem inneren Stützkörper (7) hin offenen und zur Aufnahme des inneren Stützkörpers (7) ausgebildeten Organhohlraum (9) versehen ist.

6. Verfahren nach einem der vorhergehenden Ansprüche, **dadurch gekennzeichnet, dass** die verdickte Hohlkörperwand (22) durch eine von der verdickten Hohlkörperwand (22) und der Außenform (15, 31) in der axialen Richtung ausgeführte Relativbewegung aus der Außenform (15, 31) entnommen wird.

7. Verfahren nach einem der vorhergehenden Ansprüche, **dadurch gekennzeichnet, dass** die verdickte Hohlkörperwand (22) aus der Außenform (31) entnommen wird, indem durch Teilung der Außenform (31) in der axialen Richtung ausgebildete Außenformteile (34, 35) in der radialen Richtung unter Öffnen der Außenform (31) relativ zueinander bewegt werden.

8. Fertigungsverfahren zum Fertigen eines Hohlkörpers (23) mit einer einen Hohlraum begrenzenden und längs einer Hohlraumachse des Hohlraums in einer axialen Richtung verlaufenden Hohlkörperwand (22), insbesondere zum Fertigen einer als Hohlwelle ausgebildeten Lenkwelle, **dadurch gekennzeichnet, dass** die Hohlkörperwand (22) nach dem Verfahren gemäß einem der vorhergehenden Ansprüche insbesondere abschnittweise verdickt und dadurch über eine sich in der axialen Richtung erstreckende Länge mit einer Verdickung (27) versehen wird.

9. Fertigungsverfahren nach Anspruch 8, **dadurch gekennzeichnet, dass** die Verdickung (27) der Hohlkörperwand (22) mit wenigstens einer Funktionseinrichtung, beispielsweise mit einer Verzahnung und/oder mit einem Gewinde, versehen wird.

10. Vorrichtung zum insbesondere abschnittweisen Verdicken einer plastisch verformbaren Hohlkörperwand (22) eines Hohlkörpers (23), wobei die Hohlkörperwand (22) längs einer Hohlraumachse eines von der Hohlkörperwand (22) begrenzten Hohlraums des Hohlkörpers (23) in einer axialen Richtung verläuft, wobei die Vorrichtung umfasst:
• eine Außenform (15, 31) mit einer für die Hohlkörperwand (22) vorgesehenen Aufnahme (17), welche eine der Außenseite der Hohlkörperwand (22) zugeordnete Aufnahmewand (18) aufweist, die mit einer in der axialen Richtung verlaufenden ersten Teillänge (19) eine äußere Stützfläche für die unverdickte Hohlkörperwand (22) ausbildet und mit einer in der axialen Richtung verlaufenden zweiten Teillänge (20) einen Ausweichraum (21) der Außenform (15, 31) begrenzt, wobei die zweite Teillänge (20) der Aufnahmewand (18) unter Ausbildung des Ausweichraums (21) gegenüber der ersten Teillänge (19) der Aufnahmewand (18) unter Erweiterung der Aufnahme (17) radial nach außen versetzt ist,
• einen der Innenseite der Hohlkörperwand (22) zugeordneten inneren Stützkörper (7), der mit einer der Innenseite der Hohlkörperwand (22) zugeordneten und in der axialen Richtung verlaufenden Stützkörperfläche eine innere Stützfläche für die Hohlkörperwand (22) ausbildet, wobei die innere Stützfläche des inneren Stützkörpers (7) in der axialen Richtung auf Höhe der äußeren Stützfläche und auch auf Höhe des Ausweichraums (21) der Außenform (15, 31) anordenbar ist,
• zwei Beaufschlagungsorgane (4, 6) sowie einen steuerbaren motorischen Antrieb (13) für die Beaufschlagungsorgane (4, 6), wobei der Hohlkörper (23) bei wirksamer radialer Abstützung der unverdickten Hohlkörperwand (22) an der äußeren Stützfläche der Außenform (15, 16) und bei wirksamer radialer Abstützung der Hohlkörperwand (22) an der inneren Stützfläche des inneren Stützkörpers (7) mittels der Beaufschlagungsorgane (4, 6) an Beaufschlagungsstellen jeweils in der axialen Richtung mit einer Druckkraft beaufschlagbar ist, indem die Beaufschlagungsorgane (4, 6) mittels des motorischen Antriebs (13) mit einer kontinuierlichen Stauchbewegung in der axialen Richtung aufeinander zu bewegbar sind, wobei die Beaufschlagungsstellen an dem Hohlkörper (23) in der axialen Richtung voneinander beabstandet sind, wobei zwischen den Beaufschlagungsstellen der Ausweichraum (21) der Außenform (15, 31) angeordnet ist, wobei ein Beaufschlagungsorgan (4, 6) gegenüber der Außenseite der Hohlkörperwand (22) radial nach außen vorsteht und den Ausweichraum (21) der Außenform (15, 31) in der axialen Richtung begrenzt und wobei aufgrund der Stauchbewegung der Beaufschlagungsorgane (4, 6) Material der Hohlkörperwand (22) zwischen den Beaufschlagungsstellen im Bereich des Ausweichraums (21) der Außenform (15, 31) plastifizierbar ist und plastifiziertes Material der Hohlkörperwand (22) unter Verdicken der Hohlkörperwand (22) in den Ausweichraum (21) der Außenform (15, 31) fließt und
• wobei ein gesteuerter motorischer Antrieb vorgesehen ist, der eine zusätzlich zu der kontinuierlichen Stauchbewegung der Beaufschlagungsorgane (4, 6) in der axialen Richtung ausgeführte axiale Relativbewegung der die kontinuierliche Stauchbewegung ausführenden Beaufschlagungsorgane (4, 6) einerseits und der Außenform (15, 31) andererseits erzeugt, indem der gesteuerte motorische Antrieb der kontinuierlichen Stauchbewegung der die kontinuierliche Stauchbewegung ausführenden Beaufschlagungsorgane (4, 6) eine von der Außenform (15, 31) in der axialen Richtung ausgeführte Bewegung überlagert, wobei sich aufgrund der axialen Relativbewegung der die kontinuierliche Stauchbewegung ausführenden Beaufschlagungsorgane (4, 6) einerseits und der Außenform (15, 31) andererseits die in der axialen Richtung bestehende Erstreckung des Ausweichraums (21) der Außenform (15, 31) vergrößert,
**dadurch gekennzeichnet,**
• **dass** die Beaufschlagungsorgane (4, 6) mittels des motorischen Antriebs (13) mit einer kraftgesteuerten kontinuierlichen Stauchbewegung in der axialen Richtung aufeinander zu bewegbar sind und
• **dass** mittels des zur Erzeugung der axialen Relativbewegung der die kontinuierliche Stauchbewegung ausführenden Beaufschlagungsorgane (4, 6) einerseits und der Außenform (15, 31) andererseits vorgesehenen motorischen Antriebs eine Vergrößerung der in der axialen Richtung bestehenden Erstreckung des Ausweichraums (21) der Außenform (15, 31) einleitbar ist, sobald der Betrag einer Umformkraft, die mittels der Beaufschlagungsorgane (4, 6) in die umzuformende Hohlkörperwand (22) eingeleitet wird, einen Grenzwert erreicht, der eine vollständige Füllung des Ausweichraums (21) der Außenform (15, 31) mit plastifiziertem Material der Hohlkörperwand (22) indiziert.

11. Vorrichtung nach Anspruch 10, **dadurch gekennzeichnet, dass** die Außenform (31) unter Ausbildung mehrerer Außenformteile (34, 35) in der axialen Richtung geteilt ist und dass die Außenformteile (34, 35), vorzugsweise mittels eines steuerbaren motorischen Antriebs, in der radialen Richtung unter Öffnen der Außenform (31) relativ zueinander bewegbar sind.

12. Vorrichtung nach Anspruch 10, **dadurch gekennzeichnet, dass** die Außenform (31) unter Ausbildung eines ersten axialen Außenformteils (32) und eines zweiten axialen Außenformteils (33) in der radialen Richtung geteilt ist, wobei die eine äußere Stützfläche für die unverdickte Hohlkörperwand (22) ausbildende erste Teillänge (19) der Aufnahmewand (18) an dem ersten axialen Außenformteil (32) und der Ausweichraum (21) der Außenform (31) an dem zweiten axialen Außenformteil (33) vorgesehen ist und dass der erste axiale Außenformteil (32) unter Ausbildung mehrerer Außenformteile (34, 35) in der axialen Richtung geteilt ist und die Außenformteile (34, 35) des ersten axialen Außenformteils (32), vorzugsweise mittels eines steuerbaren motorischen Antriebs, in der radialen Richtung unter Öffnen des ersten axialen Außenformteils (32) relativ zueinander bewegbar sind.

13. Maschine zum Fertigen eines Hohlkörpers (23) mit einer einen Hohlraum begrenzenden und längs einer Hohlraumachse des Hohlraums in einer axialen Richtung verlaufenden Hohlkörperwand (22), insbesondere zum Fertigen einer als Hohlwelle ausgebildeten Lenkwelle, **gekennzeichnet durch** die Vorrichtung gemäß einem der Ansprüche 10 bis 12.

## Claims

1. Method for thickening, in particular in sections, a plastically deformable hollow member wall (22) of a hollow member (23), wherein the hollow member wall (22) extends in an axial direction along a hollow space axis of a hollow space, which is delimited by the hollow member wall (22), of the hollow member (23),
• wherein the hollow member (23) is arranged with the non-thickened hollow member wall (22) in a receiving member (17), which is provided with a receiving member wall (18), of an outer mould (15, 31) in such a manner that the receiving member wall (18) extends at the outer side of the hollow member wall (22) in the axial direction and with a first part-length (19) which extends in the axial direction forms an outer support face which extends parallel with the hollow member wall (22) for the non-thickened hollow member wall (22) and with a second part-length (20) which extends in the axial direction delimits an evasion space (21) of the outer mould (15, 31), wherein the second part-length (20) of the receiving member wall (18) with the evasion space (21) being formed is offset in a radially outward direction with respect to the first part-length (19) of the receiving member wall (18) with the receiving space (17) being expanded,
• wherein at the inner side of the non-thickened hollow member wall (22) an inner support member (7) is arranged in such a manner that the inner support member (7) forms with a support member face which extends in the axial direction at the inner side of the hollow member wall (22) an inner support face for the hollow member wall (22), wherein the inner support face of the inner support member (7) is arranged in the axial direction at the level of the outer support face and also at the level of the evasion space (21) of the outer mould (15, 31),
• wherein, with an active radial support of the non-thickened hollow member wall (22) on the outer support face of the outer mould (15, 31) and with an active radial support of the hollow member wall (22) on the inner support face of the inner support member (7), the hollow member (23) is acted on by means of two application members (4, 6) at application locations with a pressure force in each case in the axial direction by the application members (4, 6) being moved towards each other in the axial direction with a continuous compression movement, wherein the application locations are spaced apart from each other on the hollow member (23) in the axial direction, wherein the evasion space (21) of the outer mould (15, 31) is arranged between the application locations and wherein an application member (4, 6) protrudes radially outwards with respect to the outer side of the hollow member wall (22) and delimits the evasion space (21) of the outer mould (15, 31) in the axial direction, and
• wherein, as a result of the compression movement of the application members (4, 6), material of the hollow member wall (22) is plasticised between the application members in the region of the evasion space (21) of the outer mould (15, 31) and plasticised material of the hollow member wall (22) flows into the evasion space (21) of the outer mould (15, 31) with the hollow member wall (22) being thickened, and
• wherein, in addition to the continuous compression movement of the application members (4, 6), an axial relative movement of the application members (4, 6) which carry out the continuous compression movement, on the one hand, and the outer mould (15, 31), on the other hand, is carried out in the axial direction by a movement which is carried out by the outer mould (15, 31) in the axial direction being superimposed on the continuous compression movement of the application members (4, 6) which carry out the continuous compression movement, wherein, as a result of the axial relative movement of the application members (4, 6) which carry out the continuous compression movement, on the one hand, and the outer mould (15, 31), on the other hand, the extent of the evasion space (21) of the outer mould (15, 31) in the axial direction increases,
**characterised in that**
• the compression movement of the application members (4, 6) is force-controlled, and
• **in that** an increase of the extent of the evasion space (21) of the outer mould (15, 31) in the axial direction is introduced as soon as the value of a forming force which is introduced by the application members (4, 6) into the hollow member wall (22) which is intended to be formed reaches a limit value which indicates a complete filling of the evasion space (21) of the outer mould (15, 31) with plasticised material of the hollow member wall (22) .

2. Method according to claim, 1 **characterised in that** the application members (4, 6) are moved towards each other with the compression movement in the axial direction,
• by one of the application members (4, 6) being moved in the direction towards the other application member (4, 6) which is stationary in the axial direction or
• by the two application members (4, 6) being moved at the same time and in opposite directions in the axial direction or
• by the two application members (4, 6) being moved at the same time and in the same direction and at different speeds in the axial direction.

3. Method according to either one of the preceding claims, **characterised in that** the hollow member (23) is acted on with a pressure force in the axial direction by means of at least one of the application members (4, 6) at an application location on a radial end face (24, 26) of the hollow member (23) .

4. Method according to any one of the preceding claims, **characterised in that** the hollow member (23) is acted on with a pressure force in the axial direction by means of an application member (6) which is formed integrally with the inner support member (7).

5. Method according to any one of the preceding claims, **characterised in that** the hollow member (23) is acted on with a pressure force in the axial direction by means of an application member (4) which is in the form of a hollow member and which is provided with a member hollow space (9) which extends in the axial direction and which is open at least with respect to the inner support member (7) and which is constructed to receive the inner support member (7).

6. Method according to any one of the preceding claims, **characterised in that** the thickened hollow member wall (22) is removed from the outer mould (15, 31) by means of a relative movement which is carried out by the thickened hollow member wall (22) and the outer mould (15, 31) in the axial direction.

7. Method according to any one of the preceding claims, **characterised in that** the thickened hollow member wall (22) is removed from the outer mould (31) **in that**, by outer mould portions (34, 35), formed by dividing the outer mould (31)in the axial direction, are moved relative to each other in the radial direction with the outer mould (31) being opened thereby.

8. Production method for producing a hollow member (23) having a hollow member wall (22) which delimits a hollow space and which extends along a hollow space axis of the hollow space in an axial direction, in particular for producing a steering shaft which is in the form of a hollow shaft, **characterised in that** the hollow member wall (22) is in particular partially thickened using the method according to any one of the preceding claims and is thereby provided over a length which extends in the axial direction with a thickened portion (27).

9. Production method according to claim 8, **characterised in that** the thickened portion (27) of the hollow member wall (22) is provided with at least one functional device, for example, with a tooth arrangement and/or with a thread.

10. Apparatus for thickening, in particular in sections, a plastically deformable hollow member wall (22) of a hollow member (23), wherein the hollow member wall (22) extends along a hollow space axis of a hollow space, which is delimited by the hollow member wall (22), of the hollow member (23) in an axial direction, wherein the apparatus comprises:
• an outer mould (15, 31) having a receiving member (17) which is provided for the hollow member wall (22) and which has a receiving member wall (18) which is associated with the outer side of the hollow member wall (22) and which forms with a first part-length (19) which extends in the axial direction an outer support face for the non-thickened hollow member wall (22) and with a second part-length (20) which extends in the axial direction an evasion space (21) of the outer mould (15, 31), wherein the second part-length (20) of the receiving member wall (18) with the evasion space (21) being formed is offset in a radially outward direction with respect to the first part-length (19) of the receiving member wall (18) with the receiving space (17) being expanded,
• an inner support member (7) which is associated with the inner side of the hollow member wall (22) and which forms with a support member face which is associated with the inner side of the hollow member wall (22) and which extends in the axial direction an inner support face for the hollow member wall (22), wherein the inner support face of the inner support member (7) can be arranged in the axial direction at the level of the outer support face and also at the level of the evasion space (21) of the outer mould (15, 31),
• two application members (4, 6) and a controllable motorised drive (13) for the application members (4, 6), wherein the hollow member (23) with an active radial support of the non-thickened hollow member wall (22) on the outer support face of the outer mould (15, 16) and with active radial support of the hollow member wall (22) on the inner support face of the inner support member (7) can be acted on by means of the application members (4, 6)with a pressure force in each case in the axial direction at application locations by the application members (4, 6) being able to be moved towards each other in the axial direction by means of the motorised drive (13) with a continuous compression movement, wherein the application locations on the hollow member (23) are spaced apart from each other in the axial direction, wherein the evasion space (21) of the outer mould (15, 31) is arranged between the application locations, wherein an application member (4, 6) protrudes radially outwards with respect to the outer side of the hollow member wall (22) and delimits the evasion space (21) of the outer mould (15, 31) in the axial direction and wherein, as a result of the compression movement of the application members (4, 6), material of the hollow member wall (22) can be plasticised between the application locations in the region of the evasion space (21) of the outer mould (15, 31) and plasticised material of the hollow member wall (22) flows into the evasion space (21) of the outer mould (15, 31) with the hollow member wall (22) being thickened, and
• wherein there is provided a controlled motorised drive which produces an axial relative movement, which is carried out in the axial direction in addition to the continuous compression movement of the application members (4, 6), of the application members (4, 6) which carry out the continuous compression movement, on the one hand, and the outer mould (15, 31), on the other hand, by the controlled motorised drive superimposing a movement which is carried out by the outer mould (15, 31) in the axial direction on the continuous compression movement of the application members (4, 6) which carry out the continuous compression movement, wherein, as a result of the axial relative movement of the application members (4, 6) which carry out the continuous compression movement, on the one hand, and the outer mould (15, 31), on the other hand, the extent of the evasion space (21) of the outer mould (15, 31) in the axal direction increases,
**characterised in that**
• the application members (4, 6) can be moved towards each other by means of the motorised drive (13) with a force-controlled continuous compression movement in the axial direction, and
• **in that** by means of the motorised drive which is provided to produce the axial relative movement of the application members (4, 6) which carry out the continuous compression movement, on the one hand, and the outer mould (15, 31), on the other hand, an increase of the extent of the evasion space (21) of the outer mould (15, 31) in the axial direction can be introduced as soon as the value of a forming force which is introduced by means of the application members (4, 6) into the hollow member wall (22) which is intended to be formed reaches a limit value which indicates a complete filling of the evasion space (21) of the outer mould (15, 31) with plasticised material of the hollow member wall (22).

11. Apparatus according to claim 10, **characterised in that** the outer mould (31) is divided in the axial direction with a plurality of outer mould portions (34, 35) being formed, and **in that** the outer mould portions (34, 35), preferably by means of a controllable motorised drive, can be moved relative to each other in the radial direction with the outer mould (31) being opened thereby.

12. Apparatus according to claim 10, **characterised in that** the outer mould (31) is divided in the radial direction with a first axial outer mould portion (32) and a second axial outer mould portion (33) being formed, wherein the first part-length (19) of the receiving member wall (18) which forms an outer support face for the non-thickened hollow member wall (22) is provided on the first axial outer mould portion (32) and the evasion space (21) of the outer mould (31) is provided on the second axial outer mould portion (33) and **in that** the first axial outer mould portion (32) is divided in the axial direction with a plurality of outer mould portions (34, 35) being formed, and the outer mould portions (34, 35) of the first axial outer mould portion (32), preferably by means of a controllable motorised drive, can be moved relative to each other in the radial direction with the first axial outer mould portion (32) being opened thereby.

13. Machine for producing a hollow member (23) having a hollow member wall (22) which delimits a hollow space and which extends in an axial direction along a hollow space axis of the hollow space, in particular for producing a steering shaft which is in the form of a hollow shaft, **characterised by** the apparatus according to any one of claims 10 to 12.

## Revendications

1. Procédé conçu pour épaissir, notamment par zones, une paroi (22) plastiquement déformable d'un corps creux (23), laquelle paroi (22) du corps creux s'étend, dans une direction axiale, le long d'un axe d'une cavité du corps creux (23) délimitée par ladite paroi (22) du corps creux,
• sachant que le corps creux (23) est disposé, à l'état non épaissi de la paroi (22) dudit corps creux, dans un logement (17) d'un moule extérieur (15, 31), muni d'une paroi (18), de façon telle que ladite paroi (18) du logement s'étende à la face extérieure de la paroi (22) du corps creux, dans la direction axiale, qu'elle donne naissance, par une première longueur partielle (19) s'étendant dans la direction axiale, à une surface extérieure d'appui qui s'étend parallèlement à la paroi (22) du corps creux et est affectée à ladite paroi (22) du corps creux non épaissie, et qu'elle délimite un espace d'évasion (21) du moule extérieur (15, 31) par une seconde longueur partielle (20) s'étendant dans la direction axiale, laquelle seconde longueur partielle (20) de la paroi (18) du logement est décalée vers l'extérieur dans le sens radial par rapport à ladite première longueur partielle (19) de ladite paroi (18) du logement en donnant naissance audit espace d'évasion (21), avec élargissement dudit logement (17),
• sachant qu'un corps intérieur d'appui (7) est implanté à la face intérieure de la paroi (22) du corps creux non épaissie, de telle manière que ledit corps intérieur d'appui (7) donne naissance, par une surface s'étendant dans la direction axiale au niveau de ladite face intérieure de la paroi (22) du corps creux, à une surface intérieure d'appui affectée à ladite paroi (22) du corps creux, laquelle surface intérieure d'appui dudit corps intérieur d'appui (7) est située, dans la direction axiale, au niveau de la surface extérieure d'appui et également au niveau de l'espace d'évasion (21) du moule extérieur (15, 31),
• sachant que, lorsque l'appui radial de la paroi (22) du corps creux non épaissie exerce un effet opérant au niveau de la surface extérieure d'appui du moule extérieur (15, 31), et lorsque l'appui radial de ladite paroi (22) du corps creux exerce un effet opérant au niveau de la surface intérieure d'appui du corps intérieur d'appui (7), le corps creux (23) est respectivement sollicité par une force de pression dans la direction axiale au moyen de deux organes de sollicitation (4, 6), en des points de sollicitation, en ce sens que lesdits organes de sollicitation (4, 6) sont mus l'un vers l'autre en effectuant un mouvement continu de refoulement dans la direction axiale, lesdits points de sollicitation étant alors mutuellement espacés dans la direction axiale sur ledit corps creux (23), sachant que l'espace d'évasion (21) du moule extérieur (15, 31) est situé entre lesdits points de sollicitation, et sachant qu'un organe de sollicitation (4, 6) fait saillie vers l'extérieur dans le sens radial par rapport à la face extérieure de la paroi (22) dudit corps creux, et délimite ledit espace d'évasion (21) du moule extérieur (15, 31) dans la direction axiale, et
• sachant que ledit mouvement de refoulement desdits organes de sollicitation (4, 6) se traduit par une plastification de matériau de la paroi (22) du corps creux entre lesdits points de sollicitation, dans la région de l'espace d'évasion (21) du moule extérieur (15, 31), et que du matériau plastifié de ladite paroi (22) du corps creux flue dans ledit espace d'évasion (21) du moule extérieur (15, 31), gouvernant un épaississement de ladite paroi (22) du corps creux, et
• sachant qu'il s'opère dans la direction axiale, en plus du mouvement continu de refoulement des organes de sollicitation (4, 6), un mouvement axial relatif desdits organes de sollicitation (4, 6) effectuant ledit mouvement continu de refoulement, d'une part, et dudit moule extérieur (15, 31) d'autre part, étant donné qu'un mouvement accompli par ledit moule extérieur (15, 31), dans la direction axiale, vient se superposer au mouvement continu de refoulement des organes de sollicitation (4, 6) accomplissant ledit mouvement continu de refoulement, ledit mouvement axial relatif exécuté, d'une part, par les organes de sollicitation (4, 6) accomplissant ledit mouvement continu de refoulement, et par le moule extérieur (15, 31) d'autre part, ayant pour effet d'accroître l'étendue de l'espace d'évasion (21) dudit moule extérieur(15, 31) existante dans la direction axiale,
**caractérisé par le fait**
• **que** le mouvement de refoulement des organes de sollicitation (4, 6) est commandé en force ; et
• **qu'**un accroissement de l'étendue de l'espace d'évasion (21) du moule extérieur (15, 31), existante dans la direction axiale, est amorcé aussitôt que la valeur d'une force de déformation induite dans la paroi (22) du corps creux vouée à la déformation, au moyen desdits organes de sollicitation (4, 6), atteint une valeur limite indicative d'un emplissage intégral dudit espace d'évasion (21) du moule extérieur (15, 31) par du matériau plastifié de ladite paroi (22) du corps creux.

2. Procédé selon la revendication 1, **caractérisé par le fait que** les organes de sollicitation (4, 6) sont mus l'un vers l'autre par le mouvement de refoulement accompli dans la direction axiale,
• en ce sens que l'un desdits organes de sollicitation (4, 6) est mû en direction de l'autre organe de sollicitation (4, 6), fixe dans la direction axiale, ou
• en ce sens que les deux organes de sollicitation (4, 6) sont mus, dans la direction axiale, en simultanéité et dans des sens opposés, ou
• en ce sens que les deux organes de sollicitation (4, 6) sont mus dans la direction axiale en simultanéité, dans le même sens, et à des vitesses différentes.

3. Procédé selon l'une des revendications précédentes, **caractérisé par le fait que** le corps creux (23) est sollicité par une force de pression dans la direction axiale, à l'aide d'au moins l'un des organes de sollicitation (4, 6), en un point de sollicitation, au niveau d'une face frontale radiale extrême (24, 26) dudit corps creux (23).

4. Procédé selon l'une des revendications précédentes, **caractérisé par le fait que** le corps creux (23) est sollicité par une force de pression, dans la direction axiale, par l'intermédiaire d'un organe de sollicitation (6) ménagé d'un seul tenant avec le corps intérieur d'appui (7).

5. Procédé selon l'une des revendications précédentes, **caractérisé par le fait que** le corps creux (23) est sollicité par une force de pression, dans la direction axiale, par l'intermédiaire d'un organe de sollicitation (4) réalisé sous la forme d'un organe creux et doté d'une cavité (9) qui s'étend dans la direction axiale, est ouverte au moins vers le corps intérieur d'appui (7) et est conçue pour recevoir ledit corps intérieur d'appui (7).

6. Procédé selon l'une des revendications précédentes, **caractérisé par le fait que** la paroi (22) du corps creux épaissie est prélevée du moule extérieur (15, 31) par un mouvement relatif exécuté, dans la direction axiale, par ladite paroi (22) du corps creux épaissie et par ledit moule extérieur (15, 31).

7. Procédé selon l'une des revendications précédentes, **caractérisé par le fait que** la paroi (22) du corps creux épaissie est prélevée du moule extérieur (31) en ce sens que des parties (34, 35) de moule extérieur, ménagées par subdivision dudit moule extérieur (31) dans la direction axiale, sont animées d'un mouvement relatif, dans la direction radiale, par ouverture dudit moule extérieur (31).

8. Procédé de fabrication conçu pour produire un corps creux (23) muni d'une paroi (22) délimitant une cavité et s'étendant, dans une direction axiale, le long d'un axe de ladite cavité, notamment pour produire un arbre directeur réalisé en tant qu'arbre creux, **caractérisé par le fait que** la paroi (22) du corps creux est épaissie, en particulier par zones, selon le procédé conforme à l'une des revendications précédentes et est, en conséquence, pourvue d'un épaississement (27) sur une longueur s'étendant dans la direction axiale.

9. Procédé de fabrication selon la revendication 8, **caractérisé par le fait que** l'épaississement (27) de la paroi (22) du corps creux est doté d'au moins un agencement fonctionnel, par exemple d'une denture et/ou d'un filetage.

10. Dispositif dévolu à l'épaississement, notamment par zones, d'une paroi (22) plastiquement déformable d'un corps creux (23), laquelle paroi (22) du corps creux s'étend, dans une direction axiale, le long d'un axe d'une cavité dudit corps creux (23) délimitée par ladite paroi (22) du corps creux, ledit dispositif comprenant :
• un moule extérieur (15, 31) comportant un logement (17) prévu pour la paroi (22) du corps creux et muni d'une paroi (18) qui est associée à la face extérieure de ladite paroi (22) du corps creux, donne naissance, par une première longueur partielle (19) s'étendant dans la direction axiale, à une surface extérieure d'appui affectée à la paroi (22) du corps creux non épaissie et délimitant un espace d'évasion (21) dudit moule extérieur (15, 31) par une seconde longueur partielle (20) s'étendant dans la direction axiale, laquelle seconde longueur partielle (20) de la paroi (18) du logement est décalée vers l'extérieur dans le sens radial par rapport à ladite première longueur partielle (19) de ladite paroi (18) du logement en donnant naissance audit espace d'évasion (21), avec élargissement dudit logement (17),
• un corps intérieur d'appui (7) associé à la face intérieure de ladite paroi (22) du corps creux et donnant naissance, par une surface associée à ladite face intérieure de la paroi (22) du corps creux et s'étendant dans la direction axiale, à une surface intérieure d'appui affectée à ladite paroi (22) du corps creux, laquelle surface intérieure d'appui dudit corps intérieur d'appui (7) peut être située, dans la direction axiale, au niveau de la surface extérieure d'appui et également au niveau de l'espace d'évasion (21) du moule extérieur (15, 31),
• deux organes de sollicitation (4, 6), ainsi qu'un entraînement motorisé pilotable (13) dédié auxdits organes de sollicitation (4, 6), sachant que, lorsque l'appui radial de la paroi (22) du corps creux non épaissie exerce un effet opérant au niveau de la surface extérieure d'appui du moule extérieur (15, 31), et lorsque l'appui radial de ladite paroi (22) du corps creux exerce un effet opérant au niveau de la surface intérieure d'appui du corps intérieur d'appui (7), le corps creux (23) peut être respectivement sollicité par une force de pression dans la direction axiale au moyen desdits organes de sollicitation (4, 6), en des points de sollicitation, en ce sens que lesdits organes de sollicitation (4, 6) peuvent être mus l'un vers l'autre au moyen de l'entraînement motorisé (13), en effectuant un mouvement continu de refoulement dans la direction axiale, lesdits points de sollicitation étant alors mutuellement espacés dans la direction axiale sur ledit corps creux (23), sachant que l'espace d'évasion (21) du moule extérieur (15, 31) est situé entre lesdits points de sollicitation, et sachant qu'un organe de sollicitation (4, 6) fait saillie vers l'extérieur dans le sens radial par rapport à la face extérieure de la paroi (22) dudit corps creux, et délimite ledit espace d'évasion (21) du moule extérieur (15, 31) dans la direction axiale, et sachant que ledit mouvement de refoulement desdits organes de sollicitation (4, 6) peut se traduire par une plastification de matériau de la paroi (22) du corps creux entre lesdits points de sollicitation, dans la région de l'espace d'évasion (21) du moule extérieur (15, 31), et que du matériau plastifié de ladite paroi (22) du corps creux flue dans ledit espace d'évasion (21) du moule extérieur (15, 31), gouvernant un épaississement de ladite paroi (22) du corps creux, et
• sachant qu'il est prévu un entraînement motorisé piloté qui engendre un mouvement axial relatif, exécuté dans la direction axiale en plus du mouvement continu de refoulement des organes de sollicitation (4, 6) et effectué, d'une part, par lesdits organes de sollicitation (4, 6) accomplissant ledit mouvement continu de refoulement, et par le moule extérieur (15, 31) d'autre part, en ce sens que ledit entraînement motorisé piloté superpose, audit mouvement continu de refoulement desdits organes de sollicitation (4, 6) accomplissant ledit mouvement continu de refoulement, un mouvement effectué par ledit moule extérieur (15, 31) dans la direction axiale, lequel mouvement axial relatif exécuté, d'une part, par les organes de sollicitation (4, 6) accomplissant ledit mouvement continu de refoulement, et par ledit moule extérieur (15, 31) d'autre part, a pour effet d'accroître l'étendue de l'espace de détournement (21) dudit moule extérieur (15, 31) existante dans la direction axiale,
**caractérisé par le fait**
• **que** les organes de sollicitation (4, 6) peuvent être mus l'un vers l'autre au moyen de l'entraînement motorisé (13) en effectuant, dans la direction axiale, un mouvement continu de refoulement commandé en force ; et
• **qu'**un accroissement de l'étendue de l'espace d'évasion (21) du moule extérieur (15, 31), existante dans la direction axiale, peut être amorcé, au moyen dudit entraînement motorisé prévu pour engendrer le mouvement axial relatif exécuté, d'une part, par les organes de sollicitation (4, 6) accomplissant ledit mouvement continu de refoulement, et par le moule extérieur (15, 31) d'autre part, aussitôt que la valeur d'une force de déformation induite dans la paroi (22) du corps creux vouée à la déformation, au moyen desdits organes de sollicitation (4, 6), atteint une valeur limite indicative d'un emplissage intégral dudit espace d'évasion (21) du moule extérieur (15, 31) par du matériau plastifié de ladite paroi (22) du corps creux.

11. Dispositif selon la revendication 10, **caractérisé par le fait que** le moule extérieur (31) est scindé, dans la direction axiale, en donnant naissance à plusieurs parties (34, 35) de moule extérieur ; et **par le fait que** lesdites parties (34, 35) du moule extérieur peuvent être animées d'un mouvement relatif dans la direction radiale, de préférence au moyen d'un entraînement motorisé pilotable, par ouverture dudit moule extérieur (31).

12. Dispositif selon la revendication 10, **caractérisé par le fait que** le moule extérieur (31) est scindé, dans la direction radiale, en donnant naissance à une première partie axiale (32) et à une seconde partie axiale (33) dudit moule extérieur, auquel cas la première longueur partielle (19) de la paroi (18) du logement, donnant naissance à une surface extérieure d'appui dédiée à la paroi (22) du corps creux non épaissie, et l'espace d'évasion (21) dudit moule extérieur (31), sont respectivement prévus sur la première partie axiale (32) et sur la seconde partie axiale (33) dudit moule extérieur ; et **par le fait que** la première partie axiale (32) du moule extérieur est scindée dans la direction axiale, en donnant naissance à plusieurs parties (34, 35) de moule extérieur, et les parties (34, 35) de moule extérieur de ladite première partie axiale (32) du moule extérieur peuvent être animées d'un mouvement relatif dans la direction radiale, de préférence au moyen d'un entraînement motorisé pilotable, par ouverture de ladite première partie axiale (32) dudit moule extérieur.

13. Machine dévolue à la fabrication d'un corps creux (23) doté d'une paroi (22) délimitant une cavité et s'étendant, dans une direction axiale, le long d'un axe de ladite cavité, notamment à la fabrication d'un arbre directeur réalisé en tant qu'arbre creux, **caractérisée par** le dispositif conforme à l'une des revendications 10 à 12.
